# EUROPÄISCHE PATENTSCHRIFT

(11) **EP 1 979 105 B1**
(45) Veröffentlichungstag und Bekanntmachung des Hinweises auf die Patenterteilung: **29.04.2009**
(21) Anmeldenummer: 07702364.6
(22) Anmeldetag: 18.01.2007
(51) Int. Cl.: B21C 37/26, F28F 1/36, F22B 37/10

(54) **VERFAHREN ZUR OPTIMALEN BEMESSUNG DER WÄRMEÜBERTRAGUNGSROHRE IN ABHITZEKESSELN**
METHOD OF OPTIMALLY DIMENSIONING THE HEAT TRANSFER TUBES IN WASTE HEAT BOILERS
PROCEDE DE DIMENSIONNEMENT OPTIMAL DES TUBES DE TRANSFERT DE CHALEUR DANS DES CHAUDIERES DE SURCHAUFFE

(30) Priorität: 31.01.2006 DE 102006004704
(43) Veröffentlichungstag der Anmeldung: 15.10.2008
(73) Patentinhaber: Bründermann, Georg, 49832 Thuine (DE)
(72) Erfinder: Bründermann, Georg, 49832 Thuine (DE)
(74) Vertreter: Lippert, Hans-Joachim
(86) Internationale Anmeldenummer: PCT/DE2007/000083
(87) Internationale Veröffentlichungsnummer: WO 2007/087778

(56) Entgegenhaltungen:
- EP-A- 0 790 460
- GB-A- 2 183 851
- US-A- 5 259 448

## Beschreibung

Die Erfindung betrifft ein Verfahren zur optimalen Bemessung der Wärmeübertragungsrohre in Abhitzekesseln von Kraftwerken.

Beispielsweise zur Stromerzeugung werden weltweit jährlich ca. 150 bis 250 Kraftwerke mit Abhitzekesseln gebaut, in denen Wärmeübertragungsrohre vorhanden sind. Die Wärmeübertragungsrohre dienen zur Wärmeübertragung der heißen Rauchgase auf das zu erwärmende und zur Stromerzeugung dienende Medium, das normalerweise Wasser und/oder Dampf ist.

Die Wärmeübertragungsrohre in den Abhitzekesseln sind in der Regel als Rippenrohre ausgebildet, wobei die Rippen senkrecht zur Rohrachse auf die Rohroberfläche aufgeschweißt werden.

Bei modernen Verfahren zur Herstellung solcher Rippenrohre (EP 1 276 571) werden die Rippen in Form eines Bandes schraubenlinig kontinuierlich auf die Rohroberfläche aufgeschweißt. Dabei ist es auch möglich, die nach außen gerichteten Rippenenden in einzelne Segmente aufzuteilen (DE-OS 100 63 831).

In einem Abhitzekessel der gängigen Größe sind ca. 25.000 Rippenrohre mit einer Länge von 20 m enthalten, wobei jedes Rohr ca. 260 Rippen pro Meter aufweist. Wenn es sich um Rippen handelt, die in Segmente aufgeteilt sind, so weist die Rippe über ihren Umfang von 360° ca. 25 bis 35 Segmente auf. In einem einzigen Abhitzekessel kommen also ca. 0,13 Mrd. Rippen und dementsprechend ca. 3,9 Mrd. Rippensegmente vor.

Bei der Bemessung der einzelnen Parameter für den Abhitzekessel werden die Wärmeübertragungsrohre zunächst aufgrund von Erfahrungswerten berechnet. Dabei ist das Problem bekannt, dass bereits bei geringfügigen Abweichungen von der Rippenrohrgeometrie erhebliche Abweichungen von den errechneten Werten auftreten können. Die Kesselbauer planen daher regelmäßig erhebliche Reserven bzw. Sicherheiten ein. Wenn die errechneten Werte eingehalten oder möglicherweise sogar übertroffen werden, stellen diese Reserven bzw. Sicherheiten einen erheblichen Mehraufwand dar. Es wird daher versucht, diese Reserven und Sicherheiten so gering wie möglich zu halten, um den zusätzlichen vorrichtungstechnischen Aufwand und die damit zusammenhängenden Kosten gering zu halten.

Häufig werden daher trotz der eingeplanten Reserven und Sicherheiten die geforderten wärmetechnischen Werte unterschritten. Dies führt nachträglich dazu, dass die Kraftwerke nicht mit voller Leistung arbeiten können.

Versuchsserien haben ergeben, dass die errechneten bzw. eingeplanten wärmetechnischen Werte in der Praxis um 20% und mehr nach oben und unten abweichen können. Dies bedeutet eine erhebliche Unsicherheit bei der Planung und späteren Inbetriebnahme eines Kraftwerks.

Der Erfindung liegt daher die Aufgabe zugrunde, eine möglichst genaue Einhaltung der errechneten und geplanten wärmetechnischen Werte zu erreichen.

Erfindungsgemäß wird diese Aufgabe dadurch gelöst, dass zunächst theoretische Berechnungen erfolgen, und zwar insbesondere für die Wärmeübertragungswerte und Druckverluste, dass die Wärmeübertragungsrohre bezüglich Abmessungen und Rippengeometrie zu Beginn der Produktion nach diesen Berechnungen gefertigt werden, dass während der Produktion der Wärmeübertragungsrohre die berechneten wärmetechnischen Werte in bestimmten Intervallen in einem Vergleichsprüfstand überprüft werden und dass bei Feststellung von Abweichungen Korrekturen bei den einzelnen Parametern der nachfolgend produzierten Wärmeübertragungsrohre vorgenommen werden.

Aufgrund des erfindungsgemäßen Verfahrens_ist es möglich, die Ausrüstung eines Abhitzekessels mit Wärmeübertragungsrohren optimal zu gestalten und die errechneten wärmetechnischen Werte sehr genau einzuhalten.

Die Produktion der Wärmeübertragungsrohre für einen geplanten bzw. im Bau befindlichen Abhitzekessel erstreckt sich über einen Zeitraum von 4 bis 12 Wochen, sodass genügend Zeit bleibt, um in den vorgegebenen Intervallen eine Überprüfung der wärmetechnischen Werte in einem Vergleichsprüfstand vorzunehmen.

Bei Feststellung von Abweichungen erfolgen dann die Korrekturen in der Weise, dass die ermittelten Werte aus den vorangegangenen Intervallen überkompensiert werden.

In modernen Abhitzekesseln werden heutzutage in der Regel Rippenrohre als Wärmeübertragungsrohre verwendet, da diese eine große Wärmeübertragungsfläche aufweisen. Wenn also bei Rippenrohren Korrekturen in der laufenden Produktion vorgenommen werden sollen, so kann dies auf sehr einfache Weise dadurch erfolgen, dass die Rippenabstände verändert werden. Dies erfolgt insbesondere bei kontinuierlich schraubenlinig aufgebrachten Rippen dadurch, dass der Anstellwinkel der Bandzufuhr verändert wird.

Wenn also bei der Überprüfung im Vergleichsprüfstand festgestellt wird, dass beispielsweise die Wärmeübergangswerte nicht eingehalten und erheblich unterschritten werden, so können zur Kompensation die Rippenabstände verringert werden. Statt der errechneten Rippenanzahl pro Meter werden dann beispielsweise Rohre mit einer größeren Anzahl von Rippen pro Meter erzeugt. Dadurch werden die fehlerhaften Werte aus dem vorangegangenen Produktionsintervall durch die nun in der Folgezeit produzierten Wärmeübertragungsrohre überkompensiert, sodass das errechnete Gesamtergebnis wieder stimmt. Diese Verfahrensschritte werden regelmäßig bis zur endgültigen Fertigstellung der Gesamtheit der Wärmeübertragungsrohre fortgesetzt.

Die Entnahme einer ersten Probe soll vorzugsweise zu einem relativ frühen Zeitpunkt, beispielsweise nach der ersten Tonne gefertigter Wärmeübertragungsrohre, erfolgen. Im Anschluss daran werden Proben in größeren regelmäßigen Intervallen entnommen, beispielsweise nach jeweils 200 Tonnen gefertigter Wärmeübertragungsrohre, die unmittelbar nach der Entnahme in dem Vergleichsprüfstand überprüft werden. Die dabei ermittelten Ist-Werte dienen dann als Ausgangsbasis für die Bestimmung der Geometrie der nachfolgend produzierten Wärmeübertragungsrohre.

Die Erfindung wird anhand eines praktischen Beispiels im Nachfolgenden im Einzelnen erläutert.

Ein Kraftwerksbetreiber plant ein neues Kraftwerk zur Stromerzeugung mit einem entsprechenden Abhitzekessel, der in seinem Innern etwa 25.000 Rippenrohre mit einer Länge von 20 m enthalten soll. Die Rippen werden auf die Rohroberfläche aufgeschweißt, wobei diese in Form einer Endlosrippe im kontinuierlichen Verfahren schraubenlinig auf den äußeren Rohrmantel aufgeschweißt werden. Der Steigungswinkel des aufgeschweißten Rippenverbandes ist so gewählt, dass beispielsweise ca. 260 Rippen pro Meter erzeugt werden. Der äußere Rippenrand ist in einer Höhe von ca. 2/3 der Rippenhöhe eingeschnitten, wobei ca. 25 bis 35 Segmente je Rippe bzw. je Rippenwindung entstehen.

Die Rippenrohre sind bezüglich ihrer wärmetechnischen Werte so ausgelegt, dass eine gefordert Wärmeübertragungsleistung der Rauchgase auf das die Rippenrohre durchströmende Medium, beispielsweise Wasser und/oder Dampf, erreicht wird.

Bei der Herstellung der Rippenrohre halten erfahrungsgemäß allenfalls 10% der Rohrlängen die errechneten Werte in einem Toleranzfeld von ± 2,5% ein. Bei den übrigen 90% der hergestellten Rohrlängen weichen die Ist-Werte von den errechneten Soll-Werten über ± 2,5% nach oben und unten ab.

Bei Anwendung des erfindungsgemäßen Verfahrens wird bei der Produktionsaufnahme zunächst nach den vorgegebenen errechneten Werten produziert. Bereits nach kurzer Zeit, beispielsweise nach der Produktion der ersten Tonne, werden aus der laufenden Produktion Probestücke entnommen, die in einem speziellen Rippenrohr-Teststand hinsichtlich ihrer wärmetechnischen Werte überprüft werden.

Wird dabei festgestellt, dass die vorgegebenen Wärmeübertragungswerte unterschritten werden, so wird in der folgenden Produktion die Rippenanzahl pro Meter je nach Bedarf erhöht. Bei Überschreitung der vorgegebenen Werte wird die Rippenanzahl entsprechend verringert.

Die Probeentnahme wird dann in regelmäßigen größeren Intervallen, beispielsweise nach Produktion von jeweils 200 Tonnen an Wärmeübertragungsrohren, wiederholt. Der Produktionsvorgang braucht dabei nicht unterbrochen zu werden. Stellt sich dann heraus, dass die Rohre im vorangegangenen Intervall die SollWerte um 10% unterschritten haben, so wird man im folgenden Intervall die Rippengeometrie so ändern, dass die Werte um 10% überschritten werden. Im darauffolgenden Intervall kann man dann wieder auf den Soll-Wert zurückgehen, bis dann erneut Abweichungen von den Soll-Werten festgestellt werden.

Durch das neue erfindungsgemäße Verfahren ist es möglich, die wärmetechnischen Werte eines Abhitzekessels sehr genau einzuhalten. Es brauchen dann keine unnötigen Reserven und Sicherheiten eingebaut zu werden, wodurch der Herstellungsaufwand und der Preis des Kessels erheblich reduziert werden kann. Auch wird durch das erfindungsgemäße Verfahren ausgeschlossen, dass unter ungünstigen Bedingungen die wärmetechnischen Werte des Abhitzekessels unterschritten werden, was bedeuten würde, dass das Kraftwerk niemals mit der errechneten Leistung betrieben werden könnte.

Das erfindungsgemäße Verfahren ermöglicht also für den Kraftwerksbau eine zielgenaue Einhaltung der berechneten wärmetechnischen Werte, sodass mit minimalem technischem Aufwand optimale Betriebswerte erzielt werden können.

## Patentansprüche

1. Verfahren zur optimalen Bemessung von als Rippenrohre ansgebildete Wärmeübertragungsrohren in Abhitzekesseln von Kraftwerken, wobei zunächst theoretische Berechnungen erfolgen, und zwar insbesondere für die Wärmeübertragungswerte und Druckverluste, und wobei die Wärmeübertragungsrohre bezüglich Abmessungen und Rippengeometrie zu Beginn der Produktion nach diesen Berechnungen gefertigt werden, **dadurch gekennzeichnet, dass** während der Produktion der Wärmeübertragungsrohre die berechneten wärmetechnischen Werte in bestimmten Intervallen in einem Vergleichsprüfstand überprüft werden und dass bei Feststellung von Abweichungen Korrekturen bei den einzelnen Parametern der nachfolgend produzierten Wärmeübertragungsrohre vorgenommen werden.

2. Verfahren nach Anspruch 1, **dadurch gekennzeichnet, dass** bei Feststellung von Abweichungen die Korrekturen in der Weise erfolgen, dass die ermittelten wärmetechnischen Werte aus den vorangegangenen Intervallen überkompensiert werden, um zu dem angestrebten Ergebnis für den gesamten Abhitzekessel zu gelangen.

3. Verfahren nach Anspruch 1 oder 2, **dadurch gekennzeichnet, dass** die Korrekturen in der laufenden Produktion insbesondere **dadurch** erfolgen, dass die Rippenabstände verändert werden.

4. Verfahren nach einem der Ansprüche 1 bis 3, **dadurch gekennzeichnet, dass** die Entnahme einer ersten Probe nach der Fertigstellung der ersten Tonne der Wärmeübertragungsrohre erfolgt.

5. Verfahren nach Anspruch 4, **dadurch gekennzeichnet, dass** im Anschluss an die Entnahme der ersten Probe in Intervallen von jeweils etwa 200 Tonnen gefertigter Wärmeübertragungsrohre je eine weitere Probe entnommen und bezüglich der wärmetechnischen Werte untersucht wird.

6. Verfahren nach Anspruch 4 oder 5, **dadurch gekennzeichnet,dass** die Probenentnahme bei laufender Produktion vorgenommen wird.

## Claims

1. Method of optimally dimensioning heat transfer tubes, designed as finned tubes, in waste heat boilers of power stations, where theoretical calculations are performed first, particularly for the heat transfer values and pressure losses, and where, in respect of their dimensions and fin geometry, the heat transfer tubes are manufactured according to these calculations at the start of production, **characterised in that** the calculated thermal values are checked on a reference test bench at certain intervals during production of the heat transfer tubes, and **in that** corrections to the individual parameters of the subsequently produced heat transfer tubes are made in the event of deviations being found.

2. Method according to Claim 1, **characterised in that**, if deviations are found, the corrections are made in such a way that the thermal values from the preceding intervals are more than compensated for, in order to arrive at the targeted result for the waste heat boiler as a whole.

3. Method according to Claim 1 or 2, **characterised in that** the corrections during ongoing production are particularly made by changing the fin spacing.

4. Method according to one of Claims 1 to 3, **characterised in that** a first sample is taken after completing the first metric ton of heat transfer tubes.

5. Method according to Claim 4, **characterised in that,** following taking of the first sample, a further sample is taken at intervals of roughly every 200 metric tons of heat transfer tubes, and tested as regards its thermal values.

6. Method according to Claim 4 or 5, **characterised in that** the samples are taken during ongoing production.

## Revendications

1. Procédé de dimensionnement optimal des tubes de transfert de chaleur réalisés en tant que tubes à nervures dans des chaudières de surchauffe de centrales électriques, des calculs théoriques étant tout d'abord réalisés, en particulier, pour les valeurs de transfert de chaleur et les pertes de charge, et les tubes de transfert de chaleur étant fabriqués à des dimensions et une géométrie de nervures, en fonction de ces calculs dès le début de la production, **caractérisé en ce que,** pendant la production des tubes de transfert de chaleur, les valeurs thermiques calculées sont vérifiées à intervalles définis dans un banc d'essai comparatif, et **en ce que**, lorsque des écarts sont constatés, des corrections des différents paramètres des tubes de transfert de chaleur produits ultérieurement sont entreprises.

2. Procédé selon la revendication 1, **caractérisé en ce que,** lorsque des écarts sont constatés, les corrections sont effectuées de manière à ce que les valeurs thermiques obtenues sont surcompensées à partir des intervalles précédents afin de parvenir au résultat recherché pour l'ensemble des chaudières de surchauffe.

3. Procédé selon la revendication 1 ou 2, **caractérisé en ce que** les corrections ont lieu dans la production en cours, notamment de par le fait que les intervalles des nervures sont modifiés.

4. Procédé selon l'une quelconque des revendications 1 à 3, **caractérisé en ce que** le prélèvement d'un premier échantillon intervient une fois la première tonne de tubes de transfert de chaleur achevée.

5. Procédé selon la revendication 4, **caractérisé en ce que,** suite au prélèvement du premier échantillon, un autre échantillon est toujours prélevé dans des intervalles à chaque fois de 200 tonnes environ de tubes de transfert de chaleur achevés et examiné en ce qui concerne les valeurs thermiques.

6. Procédé selon la revendication 4 ou 5, **caractérisé en ce que** le prélèvement d'échantillon est entrepris dans le cadre de la production en cours.
